# EUROPÄISCHE PATENTSCHRIFT

(11) **EP 0 653 043 B1**
(45) Veröffentlichungstag und Bekanntmachung des Hinweises auf die Patenterteilung: **06.08.2003**
(21) Anmeldenummer: 94918832.0
(22) Anmeldetag: 01.06.1994
(51) Int. Cl.: F28D 9/00, F01M 5/00

(54) **WÄRMETAUSCHER**
HEAT EXCHANGER
ECHANGEUR DE CHALEUR

(30) Priorität: 30.06.1993 DE 9309741 U
(43) Veröffentlichungstag der Anmeldung: 17.05.1995
(73) Patentinhaber: FILTERWERK MANN + HUMMEL GMBH, 71638 Ludwigsburg (DE)
(72) Erfinder: PAVLIN, Jaroslav, D-71691 Freiberg (DE)
(74) Vertreter: Voth, Gerhard, Dipl.-Ing.
(86) Internationale Anmeldenummer: EP9401788
(87) Internationale Veröffentlichungsnummer: WO94029659

(56) Entgegenhaltungen:
- EP-A- 0 289 424
- WO-A-88/09473
- DE-A- 3 536 316
- DE-A- 3 923 936
- DE-U- 7 115 268
- DE-U- 9 318 635
- FR-A- 2 303 944
- FR-A- 2 634 276
- US-A- 2 511 084
- US-A- 4 708 199

## Beschreibung

Die Erfindung betrifft einen Wärmetauscher, insbesondere ölkühler für Verbrennungsmotoren, bestehend aus mehreren parallel zueinander angeordneten Rohren zur Führung des Wärmetauschmittels, sowie aus lamellenartig und senkrecht zu den Rohren angeordneten plattenförmigen Wärmetauschelementen, die mit den Rohren fest verbunden sind, wobei die plattenförmigen Wärmetauschelemente an den Außenkanten umgebogen sind und schuppenförmig übereinanderliegen, vgl. z.B. WO-A-8 809 473.

Aus der DE-OS 32 10 114 ist ein Wärmetauscher, insbesondere ein Kühler für Kraftfahrzeuge bekannt. Dieser Wärmetauscher besteht aus mehreren parallel zueinander angeordneten Rohren zur Führung des Wärmetauschmittels. Diese Rohre münden in einen oberen und einen unteren Wasserkasten. Der Wärmetauscher besteht ferner aus lamellenartig und senkrecht zu den Rohren angeordneten plattenförmigen Wärmetauschrippen, die mit den Rohren fest verbunden sind. Diese Wäremtauschrippen sind an ihren Stirnkanten mit umgebogenen Endteilen versehen, die schuppenartig übereinander gelegt sind und somit Seitenteile bilden, an denen Befestigungseinrichtungen für Winkel angeordnet werden können.

Der bekannte Wärmetauscher, der mit relativ einfachen Elementen aufgebaut ist und eine gute Wärmeübertragung aufweist, hat den Nachteil, daß zum Befestigen des Wärmetauschers an einem Träger zusätzlich Winkel erforderlich sind. Außerdem sind die Anschlüsse für das Wärmetauschmittel in den oberen und unteren Wasserkasten definiert. Der Erfindung liegt daher die Aufgabe zugrunde, einen Wärmetauscher zu schaffen, der universell einsetzbar ist und ohne Vergrößerung des Bauvolumens an beliebige Anschluß-Strukturen befestigt werden kann.

Diese Aufgabe wird ausgehend von dem Oberbegriff des Hauptanspruchs durch dessen kennzeichnende Merkmale gelöst.

Ein wesentlicher Vorteil der Neuerung liegt darin, daß es mittels eines Adapterelements möglich ist, den Flüssigkeitszulauf sowie den Flüssigkeitsablauf und die Befestigung des Wärmetauschers in einer einzigen Einheit zu vereinigen.

Gemäß einer weiteren Ausgestaltung der Erfindung kann in dem Adapterelement gleichzeitig ein Überdruckventil angeordnet werden, das in der Kaltlaufphase einen Bypass für das zu kühlende Medium bildet.

Eine Ausgestaltung des Adapterelements besteht in einer Platte, welche im letzten Wärmetauscherelement integriert ist. Durch die Integration dieser Platte wird die Bauhöhe des gesamten Wärmetauscherelements nur unwesentlich vergrößert. Gleichzeitig sind aber sämtliche Anschlüsse in dieser Adapterplatte enthalten. Die Anschlußrohre für das Wärmetauschmittel können in einer vorteilhaften Ausgestaltung der Neuerung dem Adapterelement gegenüberliegend angeordnet sein. Selbstverständlich besteht auch die Möglichkeit, die Anschlußrohre in das Adapterelement zu integrieren und damit die Funktionen dieses Elements noch weiter zu erhöhen.

Eine vorteilhafte Werkstoffkombination für den Wärmetauscher besteht in der Anwendung von lotplattiertem Aluminiumblech. Dieses läßt sich löten, so daß der Zusammenbau des Wärmetauschers durch Erwärmen desselben, beispielsweise in Durchlauföfen, möglich ist.

Diese und weitere Merkmale von bevorzugten Weiterbildungen der Neuerung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Neuerung und auf anderen Gebieten verwirklicht sein und vorteilhafte sowie für sich schutzfähige Ausführungen darstellen können, für die hier Schutz beansprucht wird.

Die Neuerung wir nachfolgend anhand eines Ausführungsbeispiels näher erläutert. Es zeigt:
- Figur 1: eine schematische Ansicht eines Wärmetauschers, dessen Seitenteile durch abgebogene Rippen gebildet sind
- Figur 2: eine Draufsicht auf die in Figur 1 im Schnitt dargestellte Adapterplatte
- Figur 3: eine Schnittdarstellung der Adapterplatte mit eingebautem überdruckventil
- Figur 4: eine Schnittdarstellung des Wärmetauschers mit Ein- und Auslaß für das Wärmetauschmittel.

In Figur 1 ist schematisch ein Wärmetauscher gezeigt, der aus mehreren parallel zueinander angeordneten und von einem Wärmetauschmittel durchflossenen plattenförmigen Wärmetauschelementen 10 besteht. Die Wärmetauschelemente 10 sind an den umlaufenden Außenkanten 11 abgebogen und lamellenartig zu einem Wärmetauscherpaket aufeinandergestapelt. Den oberen Abschluß des Wärmetauscherpakets bildet eine Abdeckplatte 12. Den unteren Abschluß bildet ein Adapterelement 13 in Kombination mit einer Befestigungsplatte 14. Adapterelement 13 und Befestigungsplatte 14 können aus einem Stück hergestellt sein. Es besteht aber auch die Möglichkeit, dieses zweistückig aus zwei Stanzteilen zu bilden. Die Verbindung der einzelnen Wärmetauscherelemente 10 miteinander sowie mit der Abdeckplatte 12 und dem Adapterelement 13 erfolgt durch Löten. Hierzu sind die einzelnen Bauelemente beschichtet. Das gesamte Paket mit den Einzelteilen einschließlich der hier dargestellten Abdichtringe 17, 19 wird erwärmt und damit die Einzelteile miteinander verlötet.

Das zu kühlende Medium, beispielsweise öl, strömt über die Bohrung 15 in Befestigungsplatte 14 und Adapterelement 13 in den Wärmetauscher ein, verteilt sich dort auf die einzelnen Ebenen gemäß den Pfeilen 16 und verläßt den Wärmetauscher über die Bohrung 18.

In Figur 2 ist in einer Draufsicht das Adapterelement 13 gezeigt. In diesem ist eine Bohrung 15 für den ölzulauf sowie eine Bohrung 18 für den ölrücklauf enthalten. Da der ölrücklauf über einen Kanal, der im Bereich der Bohrung 20 liegt, erfolgen muß, besteht in der Adapterelement eine Verbindung 21 zwischen der Bohrung 18 und der Bohrung 20. Außerdem ist in diesem Bereich eine Bohrung 22 für ein weiter unten erläutertes überdruckventil vorgesehen.

Es ist aus dieser Darstellung ersichtlich, daß sowohl die Zuführungsbohrungen für das zu kühlende öl als auch die Kanäle zur Weiterleitung an beliebigen Stellen positionierbar ist. Die Adapterplatte ermöglicht ein Anschließen des Wärmetauschers an beliebige Anschlußformen. Selbstverständlich besteht auch die Möglichkeit, die Adapterelement mit Absätzen, Vertiefungen oder ähnlichem auszugestalten und damit an eine Vielzahl von unterschiedlichen Befestigungsstrukturen anzupassen.

Figur 3 zeigt die Anordnung eines Überdruckventils 23. Dieses ist in der Befestigungsplatte 14 angeordnet und erstreckt sich bis in den Raum des Adapterelements 13. Das überdruckventil 23 stellt ab einem bestimmten Differenzdruck zwischen Anströmseite und Abströmseite eine direkte Verbindung dieser beiden Seiten her.

Figur 4 zeigt den Wärmetauscher ähnlich Figur 1, allerdings befindet sich hier die Schnittebene im Bereich der Zufluß- und Abflußleitungen für das Wärmetauschmittel. Das Wärmetauschmittel fließt über den Anschluß 24 in den Wärmetauscher, durchströmt diesen gemäß den Pfeilen 25, nimmt die Wärme des parallel strömenden, zu kühlenden Mediums auf und verläßt den Wärmetauscher über den Anschluß 26.

Die Befestigungsplatte 14 ist an einem gießtechnisch hergestellten Teil 28, beispielsweise einem Filtergrundkörper, mittels Schrauben 29 befestigt. Zur Abdichtung zwischen Befestigungsplatte 14 und dem Teil 28 ist in demselben eine Nut 30 eingegossen, in welche ein Dichtring bzw. ein Dichtelement eingelegt ist. Durch diese Abdichtung ist eine Bearbeitung des gegossenen Teils 28 nicht erforderlich. Es wird somit mit geringem Fertigungsaufwand eine dichte Verbindung zwischen dem ölkühler und der Außenstruktur eines Filtergrundkörpers hergestellt.

## Patentansprüche

1. Wärmetauscher, insbesondere Ölkühler für Verbrennungskraftmaschinen, bestehend aus mehreren parallel zueinander angeordneten Rohren aus Rohrstücke (17, 19) zur Führung des Wärmetauschmittels, sowie aus lamellenartig und senkrecht zu den Rohren angeordneten plattenförmigen Wärmetauschelemente (10), die mit den Rohren fest verbunden sind, wobei die plattenförmigen Wärmetauschelemente (10) an den Außenkanten (11) umgebogen sind und schuppenförmig übereinanderliegen, **dadurch gekennzeichnet, daß** die Zuführung des zu kühlenden Mediums über senkrecht zu den Wärmetauscherelementen angeordneten weiteren Rohren (17, 19) erfolgt und diese Rohre in ein Adapterelement (14) münden, wobei das Adapterelement (14) einen Flüssigkeitszulauf (15), einen Flüssigkeitsablauf (18 und Befestigungsmittel aufweist wobei, das Adapterelement (14) eine ebene Platte ist, welche innerhalb des letzten Wärmetauscherelements (10) befestigt ist.

2. Wärmetauscher nach Anspruch 1, **dadurch gekennzeichnet, daß** in dem Adapterelement (14) ein Überdruckventil (23) angeordnet ist.

3. Wärmetauscher nach einem der vorherigen Ansprüche, **dadurch gekennzeichnet, daß** die Rohre (Figur 4) für das Wärmetauschmittel auf der, der Adapterplatte gegenüberliegenden Seite angeordnet sind.

4. Wärmetauscher nach einem der vorherigen Ansprüche, **dadurch gekennzeichnet, daß** die Wärmetauschelemente (10) und/oder das Adapterelement (14) sowie die in den Wärmetauschelementen angeordneten Rohrstücke (17, 19) aus lotplattiertem Aluminium bestehen.

5. Wärmetauscher nach einem der vorherigen Ansprüche, **dadurch gekennzeichnet, daß** die einzelnen Elemente (11, 12, 13, 17, 19) aufeinander verlötet verbunden sind.

## Claims

1. Heat exchanger, especially oil cooler for internal combustion engines, constituted of several pipes with pipe sections (17, 19) parallel arranged in respect to each other for conducting the heat exchanging means, and are also constituted of plated and lamellar heat exchanging elements (10) perpendicular arranged with respect to the pipes, the said elements being tightly connected to the pipes ; the said plated heat exchanging elements (10) being bent at the external edges (11) and flaky overlapped, **characterised in that** the medium supply occurs through further pipes (17, 19) perpendicularly arranged in respect to the heat exchanging elements and **characterised in that** the said pipes meet an adapter element (14) ; the said adapter element (14) presenting a liquid inlet (15), a liquid outlet (18) and attachment means ; the said adapter element (14) being aplane plate which is attached inside the last heat exchanging element (10).

2. Heat exchanger according to claim 1, **characterised in that** a high pressure valve (23) is arranged in the adapter element (14).

3. Heat exchanger according to one of the preceding claims, **characterised in that** the pipes (figure 4) are arranged on the opposite side of the adapter plate for the heat exchanging media.

4. Heat exchanger according to one of the preceding claims, **characterised in that** the heat exchanging elements (10) and/or the adapter element (14) as well as the pipe sections (17, 19) arranged in the heat exchanging elements are constituted of solder - plated aluminiums.

5. Heat exchanger according to one of the preceding claims, **characterised in that** the different elements (11, 12, 13, 17, 19) are connected to each other while being soldered.

## Revendications

1. Echangeur de chaleur, notamment radiateur d'huile pour des machines à combustion interne composé de plusieurs tubes à sections de tubes (17, 19) disposés de manière parallèle les uns par rapport aux autres pour conduire les moyens d'échange de chaleur ainsi que les éléments d'échange de chaleur (10) en forme de plaques et de lamelles disposés de manière perpendiculaire par rapport aux tubes, lesquels éléments sont reliés fixement aux tubes ; les éléments d'échange de chaleur (10) en forme de plaques étant pliés sur les bords extérieurs (11) et étant superposés sous forme d'écailles , **caractérisé en ce que** l'alimentation en moyen à refroidir se déroule par l'intermédiaire d'autres tubes (17, 19) disposés de manière perpendiculaire par rapport aux éléments d'échange de chaleur et **en ce que** ces tubes débouchent dans un élément adaptateur (14) ; ledit élément adaptateur (14) comportant une alimentation de liquide (15), une évacuation de liquide (18) et un moyen de fixation ; ledit élément adaptateur (14) étant une plaque plane qui est fixée à l'intérieur du dernier éléments d'échange de chaleur (10).

2. Echangeur de chaleur selon la revendication 1, **caractérisé en ce qu'**une soupape de surpression (23) est disposée dans l'élément adaptateur (14).

3. Echangeur de chaleur selon une des revendications précédentes, **caractérisé en ce que** le tube (figure 4) destiné au moyens d'échange de chaleur est disposé sur le côté situé en face de la plaque adaptatrice.

4. Echangeur de chaleur selon une des revendications précédentes, **caractérisé en ce que** les éléments d'échange de chaleur (10) et / ou l'élément adaptateur (14) ainsi que les sections de tube (17, 19) disposées dans les éléments d'échange de chaleur sont constitués en aluminium recouvert avec de la matière de brasage.

5. Echangeur de chaleur selon une des revendications précédentes, **caractérisé en ce que** les différents éléments (11, 12, 13, 17, 19) sont reliés entre eux par brasage.
